# EUROPÄISCHE PATENTSCHRIFT

(11) **EP 2 146 030 B1**
(45) Veröffentlichungstag und Bekanntmachung des Hinweises auf die Patenterteilung: **30.11.2011**
(21) Anmeldenummer: 09009005.1
(22) Anmeldetag: 10.07.2009
(51) Int. Cl.: E05B 19/06

(54) **Flachschlüssel**
Flat key
Clé plate

(30) Priorität: 15.07.2008 AT 10972008
(43) Veröffentlichungstag der Anmeldung: 20.01.2010
(73) Patentinhaber: EVVA Sicherheitstechnologie GmbH, 1120 Wien (AT)
(72) Erfinder: Baumhauer, Walter, 1160 Wien (AT)
(74) Vertreter: Puchberger, Peter

(56) Entgegenhaltungen:
- EP-A- 0 992 642
- EP-A- 1 577 469
- EP-A- 1 746 226
- FR-A- 2 896 817

## Beschreibung

Die Erfindung betrifft einen Flachschlüssel der an wenigstens einer der beiden Längskanten des Schlüsselschaftes wenigstens eine Einschnittfräsung aufweist, wobei die Einschnittfräsung eine Einlaufflanke und eine Auslaufflanke umfasst, die durch Verbindungsflanken miteinander verbunden sind und durch die, den Grund der Einschnittfräsung bildenden, Verbindungsflanke die Positionierflanke gebildet ist.

Derartige Flachschlüsse, wie z.B. aus der EP 1 746 226 A oder der FR 2 896 817 A bekannt sind, dienen zum Sperren von Zylinderschlössem, wobei die Einschnittfräsungen entweder an einer oder an beiden Längskanten des Flachschlüssels vorgesehen sind. Die zugehörigen Zylinderschlösser weisen in bekannter Weise einen Schlüsselkanal auf, in den der Flachschlüssel bis zum Anschlag eingeschoben werden kann. Im Zylinderkern des Zylinderschlosses sind die Kernstifte als Bestandteil der zwei- oder mehrgeteilten Stiftzuhaltungen verschieblich angeordnet, wobei die Einschnittfräsungen des Schlüssels so tief sein müssen, dass die zugehörige Teilung des Kernstiftes ein Verdrehen des Zylinderkerns im Zylindergehäuse zulasst. Die Funktion von Schliesszylindem ist seit Ende des 19. Jahrhunderts Stand der Technik und bedarf keiner weiteren Erläuterung.

Ein Flachschlüssel umfasst einen Schlüsselschaft, dessen beide Längskanten in Einschubrichtung des Schlüssels liegen. Zumindest eine der beiden Längskanten weist einer oder mehrere hintereinander angeordnete Einschnittfräsungen auf, wobei heute zumeist fünf oder sechs Einschnittfräsungen an einer Längskante vorgesehen sind. Im Falle von sogenannten Wendeschlüsseln tragen beide Längskanten die gleiche Aufeinanderfolge von Einschnittfräsungen, damit der Schlüssel in jeweils 180° verdrehter Lage eingeschoben werden kann.

Es versteht sich von selbst, dass die Längskanten bei Anordnung von Einschnittfräsungen unterbrochen sind und bei durchgehender Anordnung von Einschnittfräsungen nur in einem kleinen Teilbereich stehen bleiben.

Jede Einschnittfräsung verfügt über eine Einlaufflanke und eine Auslaufflanke. Beide Flanken sind durch eine Positionierflanke verbunden, wobei diese Positionierflanke den Grund der Einschnittfräsung bildet und für den zugehörigen Kernstift des Zylinderschlosses die Positionierung bestimmt.

Ein schon länger bekanntes Problem bei derartigen Schlüsseln liegt darin, dass das Schlüsselmaterial an jenen Stellen leicht einreißt und sogar abbrechen kann, an denen die Einschnittfräsungen tief ausgebildet sind. Dieser Nachteil wird dadurch hervorgerufen, dass scharfkantige Fräskanten oder kleine Radien vorgesehen werden, wenn die Fräsung durchgeführt wird. Dieses Problem soll gelöst werden.

Eine weitere Aufgabe bei derartigen Flachschlüsseln liegt darin, das Einschubverhalten des Schlüssels in den Schlüsselkanal komfortabel auszugestalten. Zu steile Flanken der Einschnittfräsungen bewirken ein schlechtes Einschubverhalten und es kommt sogar zu einem Steckenbleiben des Schlüssels. Die Winkelstellung der Einlaufflanken und Auslaufflanken soll etwa 45° betragen, um die sonstigen geometrischen Verhältnisse derartiger Flachschlüssel beibehalten zu können. Im Übrigen müssen die Einschnittfräsungen so ausgebildet sein, dass der Schlüssel nur in einer genau definierten Lage die Sperre zulässt und vermeidet, dass der Zylinderkern verdreht werden kann, noch bevor der Schlüssel zur Gänze eingeschoben ist. Zu flache Flanken können hierbei Probleme machen.

Gemäß Erfindung sollen alle diese Nachteile vermieden werden.

Der erfindungsgemäße Schlüssel ist dadurch gekennzeichnet, dass die zwischen der Einlaufflanke und der Positionierflanke liegende Einlaufverbindungsflanke einen kleineren Radius aufweist, als die zwischen der Positionierungsflanke und der Auslaufflanke liegende Auslaufverbindungsflanke.

Weitere vorteilhafte Merkmale sind den Ansprüchen, der Beschreibung und den Zeichnungen zu entnehmen.

Gemäß Erfindung wird also eine Einlaufverbindungsflanke mit einem kleineren Radius und nach der Positionierflanke eine Auslaufverbindungsflanke mit einem oder mehreren größeren Radien vorgesehen. Damit ist sichergestellt, dass schon die Einlaufverbindungsflanke über einen Radius verfügt, der ein Einreißen des Schlüsselmaterials verhindert. Weiters wird eine Auslaufverbindungsflanke gebildet, die zufolge eines oder mehrerer größeren Radien einerseits das Einreißen des Materials verhindert und andererseits den federbelasteten Zylinderkemstift weich aus der Einschnittfräsung herausschiebt, wenn der Schlüssel verschoben wird.

Nachfolgend wird sowohl der Stand der Technik als auch die Erfindung anhand von zwei Ausführungsbeispielen näher beschrieben.

Die Figuren 1 bis 3 zeigen die Seitenansicht von Schlüsseln. Figur 1 zeigt einen herkömmlichen Schlüssel zur Darstellung des Problems. Figur 2 zeigt einen Schlüssel der erfindungsgemäßen Art in einer ersten Ausführungsvariante und die Figur 3 einen solchen in einer zweiten Ausführungsvariante. Die Figur 4 zeigt die Systematik für die Konstruktion einer erfindungsgemäßen Einschnittfräsung und Figur 5 zeigt die Bewegung eines Kemstiftkopfes in einer Einschnittfräsung.

Die Flachschlüssel der vorliegenden Art sind üblicherweise aus einer Metallplatte mit einer Dicke von 2 bis 3 mm ausgestanzt, wobei vorerst ein Schlüsselrohling hergestellt wird, der den Schlüsselschaft 1 mit der Schlüsselspitze 19 und den Schlüsselgriff 23 umfasst. Der Schüsselrohling verfügt noch über unbearbeitete Längskanten 2, 3, wie sie in Figur 1 eingezeichnet sind. Gemäß Figur 1 weist der Schlüsselschaft entlang einer der Längskanten 3 die Einschnittfräsungen 4 bis 8 auf, die dazu dienen, in seit langem bekannter Weise zwei oder mehrgeteilte Zuhaltungsstifte des zugehörigen Zylinderschlosses in eine solche Position zu bringen, dass der Zylinderkern im Zylindergehäuse gedreht und damit das Schloss betätigt werden kann. Die Einschnittfräsungen müssen dabei so ausgestaltet werden, dass der Schlüssel leicht in den Schlüsselkanal des Zylinderkerns eingeschoben und aus diesem wieder herausgezogen werden kann, wobei die Hubbewegungen der Stiftzuhaltungen möglichst leichtgängig sein sollen. Die Einschnittfräsungen müssen sowohl in der Tiefe als auch in der Erstreckung längs der Einschubrichtung 18 des Schlüssels exakt und definiert sein, sodass einerseits die Stellung der Stiftzuhaltung richtig ist und zum Anderen das Schloss erst in der voll eingeschobenen Stellung des Schlüssels gesperrt werden kann, wenn also der Anschlag 24 des Schlüssels am zugehörigen Bund des Zylinderkerns ansteht.

Die Figuren 2 und 3 zeigen die Seitenansicht von zwei erfindungsgemäßen Schlüsseln, bei denen jede der Einschnittfräsungen nach dem Schema gemäß Figur 4 ausgebildet ist. Die Einschnittfräsung umfasst demnach eine Einlaufflanke 9 und eine Auslaufflanke 10. Diese beiden Flanken sind gegenüber der Längskante 3 des Schlüssels um die beiden Winkel α und β geneigt, wobei beide Winkel bevorzugt bei 45° liegen. Die Längskante 3 ist selbstverständlich nur dann vorhanden, wenn der Schlüssel noch keine Einschnittfräsung trägt. Durch das Fräsen wird zumindest im Abschnitt der Einschnittfräsung diese Längskante 3 weggefräst. Die Ausrichtung der Längskante 3 entspricht jedenfalls der Einschubrichtung des Schlüssels, die in Figur 1 mit dem Bezugzeichen 18 bezeichnet ist.

Die Einlaufflanke 9 und Auslaufflanke 10 sind durch Verbindungsflanken 12, 13 miteinander verbunden, wobei am Grund der Einschnittfräsung als weitere Verbindungsflanke noch die Positionierflanke 11 ausgebildet ist, die gerade in Einschubrichtung steht. Diese Positionierflanke 11 positioniert den unter Federdruck vorgespannten Kernstift der zugehörigen Stiftzuhaltung.

Gemäß vorliegender Erfindung weist die zwischen der Einlaufflanke 9 und der Positionierflanke 11 liegende Einlaufverbindungsflanke 12 einen kleineren Radius auf, als die zwischen der Positionierflanke 11 und der Auslaufflanke 10 liegende Auslaufverbindungsflanke 13. In Figur 4 sind bevorzugte Radien der einzelnen Flankenabschnitte eingezeichnet. Die Mittelpunkte sind selbstverständlich so entsprechend in der Zeichnung nach unten zu verlegen, dass die Kurvenstücke mit den eingezeichneten Radien sich in die Gesamtkurve anschmiegen.

Die Einlaufverbindungsflanke hat einen Radius von gleich/kleiner x, wenn x die Variationstiefendifferenz 14 ist. Die Variationstiefendifferenz x ist in Figur 1 eingezeichnet und ergibt sich aus der kleinstmöglichen Variationstiefendifferenz zwischen zwei Tiefen der Einschnittfräsungen. Üblicherweise liegt diese Differenz bei etwa 0,5 mm. Bei einer maximalen Einschnitttiefe von 5 mm haben somit 10 Variationstiefen an jeder Einschnittfräsung Platz.

Gemäß Figur 4 hat die Auslaufverbindungsflanke 13 einen größeren Radius, nämlich einen Radius von 3x oder größer. In der dargestellten besonders bevorzugten Ausführung besteht die Auslaufverbindungsflanke 13 aus einem ersten Abschnitt 15 mit einem Radius von etwa 3x, einem zweiten Abschnitt 16 mit einem Radius von etwa 5x und einem dritten Abschnitt 17 mit einem Radius von etwa 4x.

Diese gewählten Fräsradien ermöglichen es, die sonst üblichen scharfen Kanten in der Einschnittfräsung zu vermeiden, sodass sich das Problem der Materialschwächung nicht stellt. Andererseits wird das Einschubverhalten des Schlüssels dadurch günstig beeinflusst, dass die Auslaufverbindungsflanke 13 mit einem relativ großen Radius ausgebildet ist, sodass der Kernstift des Zylinderschlosses sanft aus der Einschnittfräsung herausgeführt wird und ohne Haken von der Positionierflanke 11 in Richtung Auslaufflanke 10 bewegt wird, um beim Einschieben des Schlüssels in den Schlüsselkanal nachfolgend wieder in die nächste Einschnittfräsung eintauchen zu können.

Figur 5 zeigt den Ablauf in einer Einschnittfräsung 4, wenn sie über einen Kemstiftkopf 21 darüber gleitet. Die zugehörige Druckfeder ist mit dem Bezugszeichen 25 bezeichnet und nur schematisch angedeutet, wobei auch der dazwischenliegende Gehäusestift nur schematisch angedeutet ist.

In der Stellung a) der Figur 5 greift der Kemstiftkopf 21 genau an der Positionierflanke 11 an und der Kernstift liegt in oberster Position.

In der Stellung b) läuft der Kemstiftkopf 21 zufolge des Verschiebens des Schlüssels gemäß Pfeil 18 nach links vorerst gegen die Auslaufverbindungsflanke 13 und der Kemstiftkopf wird zufolge der relativ großen Radien der Auslaufflanke 13 sanft aus der Einschnittfräsung 4 gegen die Kraft der Feder 25 herausgedrückt.

Der Schlüssel gemäß Fig. 3 weist zusätzlich zu den Einschnittfräsungen gemäß Fig. 2 eine Schlüsselspitze 19 auf, deren Anschlagflanke, die zur ersten Einschnittfräsung 4 führt, entsprechend der Auslaufverbindungsflanke und Auslaufflanke ausgebildet ist. Auch dadurch wird das Einschieben des Schlüssels in den Schlüsselkanal erleichtert.

### Bezugszeichenliste:

- 1: Schlüsselschaft
- 2: Längskante (Rücken)
- 3: Längskante (Bart)
- 4: Einschnittfräsung
- 5: Einschnittfräsung
- 6: Einschnittfräsung
- 7: Einschnittfräsung
- 8: Einschnittfräsung
- 9: Einlaufflanke
- 10: Auslaufflanke
- 11: Positionierflanke
- 12: Einlaufverbindungsflanke
- 13: Auslaufverbindungsflanke
- 14: Variationstiefendifferenz
- 15: erster Abschnitt
- 16: zweiter Abschnitt
- 17: dritter Abschnitt
- 18: Einschubrichtung des Schlüssels
- 19: Schlüsselspitze
- 20: Anschlagflanke
- 21: Kemstiftkopf
- 22: Riss
- 23: Schlüsselgriff
- 24: Anschlag
- 25: Druckfeder
- 26: Gehäusestift

## Patentansprüche

1. Flachschlüssel, der an wenigstens einer der beiden Längskanten (2,3) des Schlüsselschaftes (1) wenigstens eine Einschnittfräsung (4 - 8) aufweist, wobei die Einschnittfräsung eine Einlaufflanke (9) und eine Auslaufflanke (10) umfasst, die durch Verbindungsflanken (12,13) miteinander verbunden sind und durch die, den Grund der Einschnittfräsung bildenden, Verbindungsflanke die Positionierflanke (11) gebildet ist, **dadurch gekennzeichnet, dass** die zwischen der Einlaufflanke (9) und der Positionierflanke (11) liegende Einlaufverbindungsflanke (12) einen kleineren Radius aufweist, als die zwischen der Positionierflanke (11) und der Auslaufflanke (10) liegende Auslaufverbindungsflanke (13).

2. Flachschlüssel nach Anspruch 1, **dadurch gekennzeichnet, dass** die Einlaufund Auslaufflanken (9,10) gerade ausgebildet sind.

3. Flachschlüssel nach Anspruch 1 oder 2, **dadurch gekennzeichnet, dass** bei einer Variationstiefendifferenz (14) von x die Einlaufverbindungsflanke (12) einen Radius von gleich/kleiner x aufweist.

4. Flachschlüssel nach Anspruch 3, **dadurch gekennzeichnet, dass** die Auslaufverbindungsflanke (13) einen Radius von 3 x oder größer aufweist.

5. Flachschlüssel nach einem der Ansprüche 3 bis 4, **dadurch gekennzeichnet, dass** die Auslaufverbindungsflanke (13) aus einem ersten Abschnitt (15) mit einem Radius von etwa 3 x, einen zweiten Abschnitt (16) mit einem Radius von etwa 5 x und einen dritten Abschnitt (17) mit einem Radius von etwa 4 x zusammengesetzt ist.

6. Flachschlüssel nach einem der Ansprüche 1 bis 5, **dadurch gekennzeichnet, dass** die Positionierflanke (11) für den Anschlag des Kemstiftkopfes (21), wenn der Schlüssel in den Schlüsselkanal des zugehörigen Schließzylinders eingeschoben ist, gerade und parallel zur Einschubrichtung (18) des Schlüssels ausgebildet ist.

7. Flachschlüssel nach einem der Ansprüche 1 bis 6, **dadurch gekennzeichnet, dass** die Einlauf- und Auslaufflanken (9,10) einem Winkel (α,β) von etwa 45° zur Einschubrichtung (18) und/oder Längskante (2,3) des Schlüssels angeordnet sind.

8. Flachschlüssel nach einem der Ansprüche 1 bis 7, **dadurch gekennzeichnet, dass** die Schlüsselspitze (19) eine Anschlagflanke (20) aufweist, die durch die Auslaufverbindungsflanke (13) und die Auslaufflanke (10) gebildet ist.

9. Flachschlüssel nach einem der Ansprüche 1 bis 8, **dadurch gekennzeichnet, dass** er fünf oder sechs Einschnittfräsungen (4-8) an einer oder an beiden Längskanten (2, 3) des Schlüsselschaftes (1) aufweist, die nach den Ansprüchen 1 bis 7 ausgebildet sind.

10. Flachschlüssel nach einem der Ansprüche 3 bis 5 und gegebenenfalls 6 bis 9, **dadurch gekennzeichnet, dass** x etwa 0,5 mm ist.

11. Flachschlüssel nach einem der Ansprüche 1 bis 10, **dadurch gekennzeichnet, dass** maximal 10 Variationstiefendifferenzen (14) von je etwa 0,5 mm verfügbar sind.

## Claims

1. Flat key which comprises, on at least one of the two longitudinal edges (2, 3) of the key shank (1), at least one milled incision (4 - 8), the milled incision having an entry flank (9) and an exit flank (10) which are joined together by connecting flanks (12, 13) and the positioning flank (11) is formed by the connecting flank that forms the base of the milled incision, **characterised in that** the entry connecting flank (12) located between the entry flank (9) and the positioning flank (11) has a smaller radius than the exit connecting flank (13) located between the positioning flank (11) and the exit flank (10).

2. Flat key according to claim 1, **characterised in that** the entry and exit flanks (9, 10) are embodied to be straight.

3. Flat key according to claim 1 or 2, **characterised in that** with a variable depth difference (14) of x, the entry connecting flank (12) has a radius equal to or less than x.

4. Flat key according to claim 3, **characterised in that** the exit connecting flank (13) has a radius of 3x or more.

5. Flat key according to one of claims 3 to 4, **characterised in that** the exit connecting flank (13) is made up of a first portion (15) having a radius of about 3x, a second portion (16) having a radius of about 5x and a third portion (17) having a radius of about 4x.

6. Flat key according to one of claims 1 to 5, **characterised in that** the positioning flank (11) for the abutment of the head of the core pin (21), when the key is inserted in the key channel of the associated locking cylinder, is straight and parallel to the direction of insertion (18) of the key.

7. Flat key according to one of claims 1 to 6, **characterised in that** the entry and exit flanks (9, 10) are arranged at an angle (α, β) of about 45° to the direction of insertion (18) and/or longitudinal edge (2, 3) of the key.

8. Flat key according to one of claims 1 to 7, **characterised in that** the tip (19) of the key has a stop flank (20) which is formed by the exit connecting flank (13) and the exit flank (10).

9. Flat key according to one of claims 1 to 8, **characterised in that** it comprises five or six milled incisions (4-8) on one or both longitudinal edges (2, 3) of the key shank (1) which are embodied according to claims 1 to 7.

10. Flat key according to one of claims 3 to 5 and optionally 6 to 9, **characterised in that** x is about 0.5 mm.

11. Flat key according to one of claims 1 to 10, **characterised in that** a maximum of 10 variable depth differences (14), each of about 0.5 mm, are available.

## Revendications

1. Clé plate qui présente au moins une encoche fraisée (4-8) sur au moins un des deux bords longitudinaux (2, 3) de la tige de clé (1), l'encoche fraisée comprenant un flanc d'entrée (9) et un flanc de sortie (10) qui sont reliés l'un à l'autre par des flancs de liaison (12, 13), et le flanc de liaison, qui constitue le fond de l'encoche fraisée, formant le flanc de positionnement (11), **caractérisée en ce que** le flanc de liaison d'entrée (12), situé entre le flanc d'entrée (9) et le flanc de positionnement (11), présente un rayon inférieur à celui du flanc de liaison de sortie (13) situé entre le flanc de positionnement (11) et le flanc de sortie (10).

2. Clé plate selon la revendication 1, **caractérisée en ce que** les flancs d'entrée et de sortie (9, 10) ont une forme rectiligne.

3. Clé plate selon la revendication 1 ou 2, **caractérisée en ce que**, pour une différence de variation de profondeur (14) de x, le flanc de liaison d'entrée (12) présente un rayon égal/inférieur à x.

4. Clé plate selon la revendication 3, **caractérisée en ce que** le flanc de liaison de sortie (13) présente un rayon de 3 x ou plus.

5. Clé plate selon l'une quelconque des revendications 3 à 4, **caractérisée en ce que** le flanc de liaison de sortie (13) se compose d'une première portion (15) avec un rayon d'environ 3 x, d'une deuxième portion (16) avec un rayon d'environ 5 x, et d'une troisième portion (17) avec un rayon d'environ 4 x.

6. Clé plate selon l'une quelconque des revendications 1 à 5, **caractérisée en ce que** le flanc de positionnement (11) pour la venue en butée de la tête de goupille de noyau (21), lorsque la clé est insérée dans le chemin de clé du cylindre de serrure associé, est réalisé sous une forme rectiligne et parallèle à la direction d'insertion (18) de la clé.

7. Clé plate selon l'une quelconque des revendications 1 à 6, **caractérisée en ce que** les flancs d'entrée et de sortie (9, 10) sont disposés sous un angle (α, β) d'environ 45° par rapport à la direction d'insertion (18) et/ou au bord longitudinal (2, 3) de la clé.

8. Clé plate selon l'une quelconque des revendications 1 à 7, **caractérisée en ce que** la pointe de clé (19) présente un flanc de butée (20) qui est formé par le flanc de liaison de sortie (13) et le flanc de sortie (10).

9. Clé plate selon l'une quelconque des revendications 1 à 8, **caractérisée en ce qu'**elle comporte cinq ou six encoches fraisées (4-8) sur l'un des bords longitudinaux (2, 3) ou sur les deux bords longitudinaux de la tige de clé (1), encoches qui sont réalisées conformément aux revendications 1 à 7.

10. Clé plate selon l'une quelconque des revendications 3 à 5 et éventuellement 6 à 9, **caractérisée en ce que** x est égal à environ 0,5 mm.

11. Clé plate selon l'une quelconque des revendications 1 à 10, **caractérisée en ce que** l'on dispose d'au maximum 10 différences de variation de profondeur (14) d'environ 0,5 mm chacune.
